# DEMANDE DE BREVET EUROPEEN

(11) **EP 4 745 682 A1**
(43) Date de publication de la demande: **20.05.2026**
(21) Numéro de dépôt: 24214016.8
(22) Date de dépôt: 19.11.2024
(51) Int. Cl.: G04B 19/25, G04B 19/26

(54) **DISPOSITIF DE CORRECTION RAPIDE À LEVIER POUR MOUVEMENT D` HORLOGERIE**

(71) Demandeur: Montres Breguet S.A., 1344 L'Abbaye (CH)
(72) Inventeur: FRIDERICI, Pascal, 1341 L Orient (CH)
(74) Mandataire: ICB SA

(57) **Abrégé**

L'invention concerne un dispositif de correction (1) d'une indication fournie par un mécanisme d'affichage pour un mouvement d'horlogerie muni d'un mécanisme d'affichage comprenant une roue d'indicateur (2), l'actionnement de la roue d'indicateur (2) permettant de modifier l'indication d'affichage.

Le dispositif de correction (1) comprend un organe correcteur (3) mobile entre deux positions autour d'un pivot (12) rotatif, une position de repos et une position de correction, l'organe correcteur (3) étant configuré pour faire tourner la roue d'indicateur (2) lorsque l'organe correcteur (3) est dans la position de correction, et un levier (5) mobile en rotation comprenant une première extrémité (23) configurée pour venir en appui contre l'organe correcteur (3) pour le faire passer de la position de repos à la position de correction.

L'invention concerne aussi un mouvement d'horlogerie comportant un tel dispositif de correction (1).

## Description

### Domaine de l'invention

L'invention concerne un dispositif de correction rapide à levier pour un mouvement d'horlogerie comportant un mécanisme d'affichage.

L'invention concerne encore un mouvement d'horlogerie comportant un tel dispositif de correction.

L'invention concerne le domaine de l'horlogerie, et plus particulièrement des pièces d'horlogerie comportant un mécanisme d'affichage.

### Arrière-plan de l'invention

Cette invention concerne les montres qui nécessitent un dispositif de correction rapide (quantième, jour, mois, ou autre) de certaines fonctions, en particulier des fonctions d'affichage telles qu'un quantième (simple, annuel, perpétuel, jour/date, ou autre), ou des indicateurs de phase de lune, de marée, d'affichage AM/PM, ou autres. Un exemple particulier d'un mécanisme de quantième annuel est décrit par le brevet EP1666991 B1 au nom de ETA SA.

Pour effectuer une correction du quantième sans mécanisme de correction rapide par la tige de remontoir ou de poussoir intégré à la boîte de montre, l'utilisateur est amené à effectuer une correction par le quantième. Dans les cas les plus défavorables, une telle manipulation peut s'avérer longue et fastidieuse. Il se peut qu'il doive effectuer une correction de trente jours. De même si l'utilisateur se trompe lors de la correction, la manipulation doit être réitérée. L'exécution de la correction par le mécanisme d'entraînement du quantième pourrait conduire à un emploi excessif et éventuellement créer des dysfonctionnements.

Pour actionner une roue d'indicateur, les dispositifs de correction comportent souvent des bascules, qui sont des composants essentiels dans les mécanismes d'horlogerie, permettant de commuter un mécanisme entre plusieurs modes différents, en général entre deux positions distinctes. L'une des positions actionne la rotation de la roue d'indicateur. Une bascule d'horlogerie est souvent accompagnée d'un ressort de rappel pour assurer une transmission de mouvement correcte, ou un positionnement, selon le cas.

Généralement, le dispositif de correction consiste en un rouage composé d'un ou plusieurs composants, et actionné depuis la tige de remontoir.

Cependant, un tel dispositif de correction prend de la place dans le mouvement et nécessite souvent de nombreux composants, en particulier lorsque la roue d'indicateur est éloignée de la tige de remontoir.

Une alternative connue consiste à utiliser des poussoirs intégrés dans la boîte de montre. Cependant, cette alternative est souvent relativement coûteuse et peut être une source de problèmes d'étanchéité de la boîte de montre.

### Résumé de l'invention

La présente invention se propose de résoudre les inconvénients précités de l'art antérieur, et vise à permettre à l'utilisateur une correction rapide d'un mécanisme d'affichage, et plus particulièrement d'un mécanisme de quantième.

A cet effet, l'invention concerne un dispositif de correction d'une indication fournie par un mécanisme d'affichage pour un mouvement d'horlogerie muni d'un mécanisme d'affichage comprenant une roue d'indicateur, l'actionnement de la roue d'indicateur permettant de modifier l'indication d'affichage.

Le dispositif de correction est remarquable en ce qu'il comprend en outre un organe correcteur entre deux positions, une position de repos et une position de correction, l'organe correcteur étant configuré pour faire tourner la roue d'indicateur lorsque l'organe correcteur est dans la position de correction, et un levier mobile en rotation comprenant une première extrémité configurée pour venir en appui contre l'organe correcteur pour le faire passer de la position de repos à la position de correction.

Ainsi, on peut disposer un organe correcteur à proximité de la roue d'indicateur, et l'actionner à distance au moyen du levier. Grâce à l'invention, le dispositif de correction a un encombrement réduit, et est plus facile à intégrer dans un mouvement d'horlogerie, ce système permettant de déporter la fonction de correction sur une grande distance.

Selon un mode particulier de l'invention, le dispositif de correction comprend un mobile à came apte à coopérer avec le levier pour actionner l'organe correcteur, lorsque le mobile à came est actionné.

Selon un mode particulier de l'invention, le levier comprend une deuxième extrémité comportant deux bras, un bras d'actionnement comportant un bec d'actionnement et un bras de pivotement permettant au levier de pivoter lorsqu'il est actionné.

Selon un mode particulier de l'invention, les deux bras délimitent au moins en partie un espace entre eux.

Selon un mode particulier de l'invention, les deux bras sont courbes autour dudit espace.

Selon un mode particulier de l'invention, le mobile à came est agencé dans l'espace.

Selon un mode particulier de l'invention, les deux bras sont monoblocs, de préférence le levier étant monobloc.

Selon un mode particulier de l'invention, le mobile à came est muni de dents configurées pour pousser le bec d'actionnement du bras d'actionnement du levier.

Selon un mode particulier de l'invention, le dispositif de correction comprend une tige de remontoir configurée pour actionner le mobile à came, et donc le levier.

Selon un mode particulier de l'invention, l'organe correcteur comprend un bras de sautoir configuré pour positionner la roue d'indicateur et l'empêcher de tourner en cas de choc, lorsque l'organe correcteur est dans la position de repos.

Selon un mode particulier de l'invention, l'organe correcteur comprend un bras de correction configuré pour pousser la roue d'indicateur, lorsque l'organe correcteur est dans position de correction.

Selon un mode particulier de l'invention, le bras de sautoir et le bras de correction sont au moins en partie disposés de part et d'autre de la roue d'indicateur.

Selon un mode particulier de l'invention, le bras de sautoir et le bras de correction sont agencés pour former ensemble sensiblement un U.

Selon un mode particulier de l'invention, le bras de sautoir et le bras de correction sont monoblocs.

Selon un mode particulier de l'invention, le bras de correction est agencé entre la roue d'indicateur et le levier.

Selon un mode particulier de l'invention, le dispositif de correction comprend un ressort exerçant une force de rappel sur l'organe correcteur pour ramener l'organe correcteur de la position de correction à la position de repos.

Selon un mode particulier de l'invention, le dispositif de correction s'étend sensiblement dans un même plan.

Selon un mode particulier de l'invention, le mécanisme d'affichage est un affichage de phase de lune ou un affichage de quantième ou un affichage de jour ou un affichage de mois ou un affichage de marée ou un affichage de fuseau.

L'invention concerne également un mouvement d'horlogerie comprenant un tel dispositif de correction.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, une vue en perspective d'un mode de réalisation d'un dispositif de correction selon l'invention,
- la figure 2 représente de façon schématisée, une vue de dessous du dispositif de correction de la figure 1,
- la figure 3 représente de façon schématisée une vue de dessus du dispositif de correction de la figure 1, lorsque l'organe correcteur est dans la position de repos,
- la figure 4 représente de façon schématisée une vue de dessus du dispositif de correction de la figure 1, lorsque l'organe correcteur est dans la position de correction apte à coopérer avec la roue d'indicateur, et
- la figure 5 représente une partie d'un mouvement d'horlogerie comportant le dispositif de correction.

### Description détaillée des modes de réalisation préférés

L'invention concerne le domaine des mécanismes d'horlogerie, et plus particulièrement des mécanismes de commande et de transmission de mouvement. Elle trouve une application préférentielle pour la correction et la mise à jour de mécanismes d'affichages dans un mouvement d'horlogerie d'une pièce d'horlogerie.

L'invention concerne plus particulièrement un dispositif de correction 1 d'une indication fournie par un mécanisme d'affichage d'un mouvement d'horlogerie. De préférence, le dispositif de correction 1 s'étend sensiblement dans un même plan.

Sur les figures 1 à 5, le mécanisme d'affichage comprend une roue d'indicateur 2 comportant un canon 19. Une aiguille, non représentée sur les figures, est par exemple montée sur le canon 19 pour l'affichage. La roue d'indicateur 2 comprend une denture périphérique 17 permettant de faire tourner la roue d'indicateur 2.

La roue d'indicateur 2 est reliée mécaniquement à l'aiguille, l'actionnement de la roue d'indicateur 2 permettant de modifier l'indication de l'affichage. De préférence, la modification est effectuée pas-à-pas. Ainsi, pour chaque rotation d'un cran de la roue, on modifie l'affichage d'une unité.

Selon l'invention, le dispositif de correction 1 comprend un organe correcteur 3 mobile, de manière rotative, entre deux positions autour d'un pivot 12. Dans une position de repos, l'organe correcteur 3 positionne la roue d'indicateur 2 et l'empêche de tourner en cas de chocs. Et dans une position de correction, l'organe correcteur 3 coopère avec la roue d'indicateur 2 par contact avec la denture 17 pour la faire tourner. En passant de de la position de repos à la position de correction, le sautoir-correcteur 3 opère la rotation d'un pas de la roue d'indicateur 2.

L'organe correcteur 3 comprend un bras de correction 8 configuré pour actionner pas-à-pas la roue d'indicateur 2 lorsque l'organe correcteur 3 est dans la position de correction, et un bras de sautoir 7 configuré pour positionner et empêcher la roue d'indicateur 2 de tourner, lorsque l'organe correcteur 3 est dans la position de repos.

Le bras de sautoir 7 et le bras de correction 8 sont au moins en partie disposés de part et d'autre de la roue d'indicateur 2. Par exemple, le bras de sautoir 7 et le bras de correction 8 sont agencés pour former ensemble sensiblement un U. Ainsi, lorsque l'organe correcteur 3 bouge, le bras de correction 8 entre en contact avec la roue d'indicateur 2. De préférence, le bras de sautoir 7 et le bras de correction 8 sont monoblocs.

L'organe correcteur 3 comprend ici un corps allongé 10, comprenant deux extrémités et est munie d'au moins un plot 14 sur sa face supérieure. De préférence, l'organe correcteur 3 s'étend dans un même plan.

L'organe correcteur 3 comprend un trou 12 de pivotement. Le trou 12 est agencé à la première extrémité de l'organe correcteur 3. Le pivot est par exemple formé par une goupille, un plot ou une vis à portée.

Le bras de correction 8 et le bras de sautoir 7 sont agencés à la deuxième extrémité de l'organe correcteur 3.

Le bras de sautoir 7 comprend un bec de sautoir 18 configuré pour s'insérer dans la denture 17 de la roue d'indicateur 2 pour la positionner et l'empêcher de tourner.

Le bras de correction 3 comprend un bec d'actionnement 16 capable de s'insérer dans la denture 17 de la roue d'indicateur 2 pour la faire tourner pas-à-pas.

Lorsque l'organe correcteur 3 passe de la position de repos à la position de correction, l'organe correcteur 3 effectue un déplacement sensiblement rotatif. Ainsi, le bec correcteur 16 du bras de correction 8 pousse une dent de la denture 17, et fait tourner la roue d'indicateur 2.

Pour déplacer l'organe correcteur 3 de la position de repos à la position de correction, le dispositif de correction 1 comprend en outre un levier 5 mobile en rotation configuré pour actionner l'organe correcteur 3 pour le faire passer de la position de repos à la position de correction.

Le levier 5 a une forme allongée, de préférence courbe, comprenant une branche principale 28 munie d'une première extrémité 23, formant le pan de correction du levier 5, qui est apte à coopérer avec l'organe correcteur 3.

Le levier 5 est plat et s'étend sensiblement dans un plan. Le levier 5 est agencé du côté du bras de correction 8 pour pouvoir rapprocher le bras de correction 8 de la roue d'indicateur 2.

Le levier 5 comprend une deuxième extrémité comportant deux bras 11, 15, de préférence allongés. Un bras d'actionnement 11 comporte un bec d'actionnement 22 apte à coopérer avec un mobile à came 4, et un bras de pivotement 15 comportant un trou 13 pour un pivot autour duquel le levier 5 peut tourner. Le pivot est par exemple formé par une goupille, un plot ou une vis. Les deux bras 11, 15 sont monoblocs, le levier 5 étant de préférence entièrement monobloc.

Les deux bras 11, 15 du levier 5 sont courbes, de préférence concentriquement, et délimitent en partie un espace 25, dans lequel le mobile à came 4 est agencé. Sur les figures, les deux bras 11, 15 forment sensiblement deux tiers du tour de l'espace 25.

Un plot de levier 26 est agencé sur l'organe correcteur 3, proche du point de pivotement 12. Quand le levier 5 est actionné, le pan de correction23 du levier 5 soulève le plot de levier 26 pour déplacer l'organe correcteur 3 de la position de repos à la position de correction.

Le dispositif de correction 1 comprend un mobile à came 4 monté rotatif, et apte à coopérer avec le levier 5, de manière à le pousser vers l'organe correcteur 3, lorsque le mobile à came 4 est actionné. Le mobile à came 4 est muni de dents 21 configurées pour pouvoir venir en contact avec le bec d'actionnement 22 du bras d'actionnement 11 du levier 5.

Ainsi, lorsqu'on veut utiliser le dispositif de correction 1, on actionne le mobile à came 4. Le mobile à came 4 est actionnable par un système d'actionnement, tel le premier mécanisme, non représenté sur les figures, qui peut comporter des engrenages et baladeurs. Par exemple, le dispositif de correction comprend une tige de remontoir, non représentée sur les figures, et qui est agencée pour actionner le mobile à came 4.

Le dispositif de correction 1 comprend en outre un ressort 6 exerçant une force de rappel sur l'organe correcteur 3, pour ramener l'organe correcteur 3 de la position de correction à la position de repos. Le ressort 6 comprend une lame flexible 27 courbe reliée à un talon 9 par une extrémité, et vient en appui contre le plot 14 de l'organe correcteur 3 du côté intérieur, afin de repousser l'organe correcteur 3 vers la position de repos. Le talon 9 comprend des trous de fixation 24 pour pouvoir assembler le talon 9 sur le mouvement, en particulier pour une ou des goupilles et/ou une ou plusieurs vis.

Ainsi, lorsque le mobile à came 4 n'est plus actionné, le ressort 6 repousse l'organe correcteur 3 de la position de correction à la position de repos, l'organe correcteur 3 repoussant lui-même le levier 5 dans sa position initiale.

Le dispositif de correction 1 est par exemple intégré dans un mouvement d'horlogerie 10, par exemple pour corriger un affichage de type quantième, jour de semaine, ou mois de l'année. La correction est effectuée par l'utilisateur à partir de la tige de remontoir, non représentée sur es figures.

Le déplacement longitudinal de la tige de remontoir provoque directement ou indirectement le déplacement d'un renvoi de correction 25 dans une position distincte (généralement la position intermédiaire d'un mécanisme à trois positions), qui engrène un baladeur 29 permettant d'actionner le mobile à came 4.

En tournant la tige de remontoir dans le sens antihoraire, le renvoi de correction 25 tourne dans le sens horaire, le baladeur 29 tourne dans le sens antihoraire, et le mobile de came 4 dans le sens horaire. Ainsi, le mobile de came 4 actionne le déplacement du levier 5 contre l'organe correcteur 3 selon le procédé décrit précédemment. Et la roue d'indicateur 2 est ainsi corrigée par pas, à chaque fois qu'une dent du mobile de came soulève le levier 5.

Bien entendu, le dispositif de correction 1 selon l'invention ne se limite pas aux modes de réalisation qui viennent d'être décrits et diverses modifications et variantes simples peuvent être envisagées par l'homme du métier sans sortir du cadre de l'invention tel que défini par les revendications annexées.

## Revendications

1. Dispositif de correction (1) d'une indication fournie par un mécanisme d'affichage pour un mouvement d'horlogerie muni du mécanisme d'affichage comprenant une roue d'indicateur (2) , l'actionnement de la roue d'indicateur (2) permettant de modifier l'indication d'affichage, **caractérisé en ce que** le dispositif de correction (1) comprend un organe correcteur (3) mobile entre deux positions, une position de repos et une position de correction, l'organe correcteur (3) étant configuré pour faire tourner la roue d'indicateur (2) lorsque l'organe correcteur (3) est dans la position de correction, et un levier (5) mobile en rotation comprenant une première extrémité (23) configurée pour venir en appui contre l'organe correcteur (3) pour le faire passer de la position de repos à la position de correction.

2. Dispositif de correction selon la revendication 1, **caractérisé en ce qu'**il comprend un mobile à came (4) apte à coopérer avec le levier (5) pour actionner l'organe correcteur (3), lorsque le mobile à came (4) est actionné.

3. Dispositif de correction selon la revendication 2, **caractérisé en ce que** le levier (5) comprend une deuxième extrémité comportant deux bras (11, 15), un bras d'actionnement (11) comportant un bec d'actionnement (22) apte à coopérer avec le mobile à came (4), et un bras de pivotement (15) permettant au levier (5) de pivoter lorsqu'il est actionné.

4. Dispositif de correction selon la revendication 3, **caractérisé en ce que** les deux bras (11, 15) délimitent au moins en partie un espace (25) entre eux.

5. Dispositif de correction selon la revendication 4, **caractérisé en ce que** les deux bras (11, 15) sont courbes autour dudit espace (25).

6. Dispositif de correction selon la revendication 4 ou 5, **caractérisé en ce que** le mobile à came (4) est agencé dans l'espace (25).

7. Dispositif de correction selon l'une, quelconque, des revendications 3 à 6, **caractérisé en ce que** les deux bras (11, 15) du levier (5) sont monoblocs, de préférence le levier (5) étant monobloc.

8. Dispositif de correction selon l'une, quelconque, des revendications 3 à 7, **caractérisé en ce que** le mobile à came (4) est muni de dents (21) configurées pour pousser le bec d'actionnement (22) du bras d'actionnement (11) du levier (5).

9. Dispositif de correction selon l'une, quelconque, des revendications 3 à 8, **caractérisé en ce qu'**il comprend une tige de remontoir configurée pour actionner le mobile à came (4), et donc le levier (5).

10. Dispositif de correction selon l'une, quelconque, des revendications précédentes, **caractérisé en ce que** l'organe correcteur (3) comprend un bras de correction (8) configuré pour pousser la roue d'indicateur (2) lorsque l'organe correcteur (3) est dans la position de correction.

11. Dispositif de correction selon la revendication 10, **caractérisé en ce que** l'organe correcteur (3) comprend un bras de sautoir (7) configuré pour positionner et empêcher la roue d'indicateur (2) de tourner en cas de chocs lorsque l'organe correcteur (3) est dans la position de repos.

12. Dispositif de correction selon la revendication 11, **caractérisé en ce que** le bras de sautoir (7) et le bras de correction (8) sont au moins en partie disposés de part et d'autre de la roue d'indicateur (2).

13. Dispositif de correction selon la revendication 12, **caractérisé en ce que** le bras de sautoir (7) et le bras de correction (8) sont agencés pour former ensemble au moins en partie un U.

14. Dispositif de correction selon l'une, quelconque, des revendications 11 à 13, **caractérisé en ce que** le bras de sautoir (7) et le bras de correction (8) sont monoblocs.

15. Dispositif de correction selon l'une, quelconque, des revendications 11 à 14, **caractérisé en ce que** le bras de correction (8) est agencé entre la roue d'indicateur (2) et le levier (5).

16. Dispositif de correction selon l'une, quelconque, des revendications précédentes, **caractérisé en ce qu'**il comprend un ressort (6) exerçant une force de rappel sur l'organe correcteur (3), pour ramener l'organe correcteur (3) de la position de correction à la position de repos.

17. Dispositif de correction selon l'une, quelconque, des revendications précédente, **caractérisé en ce que** le mécanisme d'affichage est un affichage de phase de lune ou un affichage de quantième ou un affichage de jour ou un affichage de mois ou un affichage de marée ou un affichage de fuseau.

18. Dispositif de correction selon l'une, quelconque, des revendications précédente, **caractérisé en ce qu'**il s'étend sensiblement dans un même plan.

19. Mouvement d'horlogerie comprenant un dispositif de correction (1) d'une indication fournie par un mécanisme d'affichage selon l'une, quelconque, des revendications précédentes.
